# FASCICULE DE BREVET EUROPEEN

(11) **EP 1 705 118 B1**
(45) Date de publication et mention de la délivrance du brevet: **21.05.2008**
(21) Numéro de dépôt: 05006106.8
(22) Date de dépôt: 21.03.2005
(51) Int. Cl.: B65B 3/32

(54) **Unité de dosage pour machine de conditionnement de produits liquides ou pateux, et son procédé de fonctionnement**
Dosiereinheit für Maschine zum Füllen von flüssigen oder pastösen Produkten, und Verfahren zu deren Betrieb
Dosing unit for machine for filling liquid or pasty products, and method of operating the same

(43) Date de publication de la demande: 27.09.2006
(73) Titulaire: ROBERT BOSCH GMBH, 70442 Stuttgart (DE)
(72) Inventeur: Kohler, Beat, 1260 Nyon (CH); Franz, Jean-Pierre, 1036 Sullens (CH)
(74) Mandataire: Nithardt, Roland

(56) Documents cités:
- EP-A- 0 383 659
- WO-A-01/83299
- DE-A1- 3 838 462

## Description

La présente invention concerne une unité de dosage pour une machine de conditionnement de produit liquide ou pâteux, notamment pour la préparation de portions de fromage fondu et en particulier de portions individuelles coulées dans une coquille préformée, cette unité de dosage comportant principalement un corps pourvu d'une cavité sensiblement cylindrique contenant un boisseau cylindrique dont le diamètre extérieur est sensiblement égal au diamètre de ladite cavité, au moins un piston de dosage dont une entrée est en communication avec un réservoir dudit produit liquide ou pâteux et une sortie est connectée à un premier orifice d'entrée ménagé dans la paroi dudit corps et communiquant avec un canal périphérique de dosage s'étendant sur un secteur angulaire déterminé dudit boisseau cylindrique et qui communique avec un deuxième orifice de sortie ménagé dans la paroi dudit corps, relié à un bec de sortie agencé pour libérer séquentiellement ledit produit liquide ou pâteux et le déposer dans ladite coquille préformée, ledit boisseau étant couplé à un mécanisme d'actionnement agencé pour entraîner ce boisseau en rotation, alternativement dans un sens et dans le sens opposé, et mettre séquentiellement en communication la sortie dudit piston de dosage avec le canal périphérique de dosage du boisseau et ledit canal périphérique de dosage du boisseau avec ledit bec de sortie de l'unité de dosage, dans laquelle ladite cavité sensiblement cylindrique comporte un premier espace, dit opérationnel du boisseau, et un second espace, dit de nettoyage dudit boisseau, ledit espace opérationnel et ledit espace de nettoyage du boisseau étant disposés dans le prolongement l'un de l'autre, dans laquelle ledit mécanisme d'actionnement agencé pour entraîner ledit boisseau en rotation est également agencé pour déplacer en translation axiale ledit boisseau dudit premier espace, dit opérationnel, dans ledit second espace, dit de nettoyage, et inversement, le premier espace ayant un diamètre sensiblement égal à celui du boisseau cylindrique, et le second espace ayant un diamètre sensiblement supérieur à celui du boisseau cylindrique, pour permettre une circulation aisée des liquides de nettoyage pendant les phases de nettoyage et de traitement.

Elle concerne également un procédé de fonctionnement d'une unité de dosage pour une machine de conditionnement de produit liquide ou pâteux, notamment pour la préparation de portions de fromage fondu et en particulier de portions individuelles coulées dans une coquille préformée, cette unité de dosage comportant principalement un corps pourvu d'une cavité sensiblement cylindrique contenant un boisseau cylindrique dont le diamètre extérieur est sensiblement égal au diamètre de ladite cavité, au moins un piston de dosage dont une entrée est en communication avec un réservoir dudit produit liquide ou pâteux et une sortie est connectée à un premier orifice d'entrée ménagé dans la paroi dudit corps et communiquant avec un canal périphérique de dosage s'étendant sur un secteur angulaire déterminé dudit boisseau cylindrique et qui communique avec un deuxième orifice de sortie ménagé dans la paroi dudit corps, relié à un bec de sortie agencé pour libérer séquentiellement ledit produit liquide ou pâteux et le déposer dans ladite coquille préformée, ledit boisseau étant couplé à un mécanisme d'actionnement agencé pour entraîner ce boisseau en rotation, alternativement dans un sens et dans le sens opposé, et mettre séquentiellement en communication la sortie dudit piston de dosage avec le canal périphérique de dosage du boisseau et ledit canal périphérique de dosage du boisseau avec ledit bec de sortie de l'unité de dosage, procédé dans lequel l'on effectue séquentiellement une opération de nettoyage des composants de ladite unité de dosage en déplaçant ledit boisseau cylindrique axialement entre une première position opérationnelle, dans un premier espace, dit opérationnel du boisseau, de la cavité sensiblement cylindrique, et une seconde position de nettoyage, dans un second espace, dit de nettoyage du boisseau, de ladite cavité sensiblement cylindrique, ledit second espace étant disposé dans le prolongement dudit premier espace, ledit premier espace ayant un diamètre sensiblement égal à celui du boisseau cylindrique et le second espace ayant un diamètre sensiblement supérieur à celui dudit boisseau cylindrique pour permettre une circulation aisée des liquides de nettoyage pendant les phases de nettoyage et de traitement.

Les unités de dosages de ce type sont connues et largement utilisées dans le domaine agroalimentaire, le domaine pharmaceutique ou le domaine cosmétique. On les utilise en particulier en vue du conditionnement de petites portions ou portions individuelles de fromage fondu, mais également pour doser des substances pâteuses comme des crèmes de soins, des pâtes prophylactiques dentaires ou similaires. Elles peuvent comporter habituellement un seul piston de dosage, mais aussi deux pistons de dosage opérant alternativement pour augmenter la cadence sans toutefois exercer des contraintes trop importantes sur le produit. En effet, certains produits risquent de subir des transformations de structure et/ou de texture si les contraintes liées à une cadence de production, et notamment à la cadence des pistons de dosage qui lui sont appliquées, sont trop élevées.

En particulier dans les domaines agroalimentaire, médical, dentaire et cosmétique, les exigences en matière d'hygiène sont très élevées et les machines de conditionnement, plus spécialement les unités de dosage qui sont des modules indépendants, doivent subir régulièrement des phases de nettoyage et de désinfection très méticuleuses. Une phase de nettoyage, d'hygiénisation et/ou de désinfection est une opération longue et fastidieuse qui nécessite habituellement le démontage des composants essentiels tels que le boisseau, les pistons de dosage, les tubulures d'amenée du produit depuis la sortie du réservoir et le bec de sortie, sans oublier l'ensemble des conduits qui relient ces composants et qui sont en contact avec le produit en cours de fonctionnement de la machine.

Des tentatives ont été faites pour effectuer le nettoyage de certains composants sur place, sans les démonter, mais les résultats n'ont pas été probants et, en outre, un tel nettoyage s'est toujours limité à une partie des composants actifs de l'unité de dosage et non à l'ensemble des composants, de sorte qu'un démontage partiel a pratiquement toujours été nécessaire.

La machine de dosage objet de la publication WO 01/83299 est pourvue de moyens de nettoyage automatique du boisseau et des vérins Ces moyens se présentent sous la forme de rainures dans lesquelles circulent des solutions de nettoyage et de rinçage lorsque le boisseau et les vérins ont été déplacés axialement dans une position de nettoyage. Cette machine ne présente pas d'espace ou chambre de nettoyage proprement dite.

De façon similaire, le nettoyage du dispositif de conditionnement concerné par la publication EP 0 383 659 se fait par injection d'un fluide de lavage dans une chambre de lavage, dans laquelle le piston est emmené, et dans les cylindres de pompage autour des pistons. Ce dispositif ne présente pas de boisseau en rotation et en translation

Le nettoyage de l'appareil de remplissage décrit par la publication DE 38 38 462, correspondant aux préambules des revendications 1 et 11, et qui est particulièrement utilisé pour des produits à conditionner chauds, notamment du fromage fondu, se fait par l'introduction d'un liquide nettoyage par les conduits d'alimentation dans le cylindre, le piston ayant été déplacé axialement vers l'avant une zone élargie, et dans le distributeur rotatif qui a déplacé axialement vers l'arrière également dans une zone élargie.

Le nettoyage ainsi obtenu dans tous ces dispositifs n'est pas optimum dans le cas où l'on se trouve en présence d'un produit à conditionner qui adhère fortement aux surfaces avec lesquelles il est en contact. En effet, une seule circulation d'un liquide de nettoyage sans agitation des éléments à nettoyer ne permet pas de garantir que tous les éléments ont été débarrassés de manière absolue de toutes les particules du produit à conditionner et que les exigences en matière d'hygiène sont convenablement respectées.

Aucun de ces dispositifs ne réunit les conditions nécessaires au nettoyage efficace d'un système de distribution et dosage pour fromage fondu, en particulier dans le cas d'un système muni d'un boisseau de distribution rotatif flanqué de part et d'autre de deux pistons horizontaux opérant alternativement..

La présente invention donc se propose de pallier ces inconvénients en réalisant une unité de dosage conçue de telle manière qu'un nettoyage efficace peut être réalisé intégralement sur site quel que soit le produit à conditionner concerné, c'est-à-dire sans démontage des composants qui sont en contact avec ce produit, et d'offrir un procédé de fonctionnement de cette unité de dosage qui intègre toutes les phases de nettoyage, d'hygiénisation et/ou de désinfection requises pour répondre aux exigences en matière d'hygiène.

Ce but est atteint par l'unité de dosage selon l'invention, telle que définie en préambule et caractérisée en ce que ledit mécanisme d'actionnement, couplé audit boisseau cylindrique, comporte un arbre cannelé entraîné par un moteur d'entraînement, cet arbre cannelé portant une came constituée d'une pièce cylindrique coaxiale audit arbre cannelé et solidaire et coaxiale dudit boisseau cylindrique, cette came étant pourvue d'une gorge périphérique profilée qui coopère avec un galet fixe, ladite pièce cylindrique constituant ladite came étant librement coulissante axialement par rapport audit arbre cannelé et rigidement couplé en rotation avec cet arbre cannelé, et ladite gorge périphérique profilée comportant au moins un premier secteur sensiblement circulaire agencé pour permettre une rotation de ladite pièce cylindrique et dudit boisseau cylindrique autour de leur axe et au moins un deuxième secteur sensiblement hélicoïdal agencé pour permettre un déplacement en translation de ladite came et dudit boisseau cylindrique le long de leur axe commun

D'une manière avantageuse, ledit premier secteur de ladite gorge périphérique profilée est agencé pour permettre une rotation de ladite pièce cylindrique constituant ladite came et dudit boisseau cylindrique solidaire de cette came autour de leur axe sur au moins un secteur angulaire compris entre 30° et 180°, de préférence au moins approximativement égal à 90°, selon la configuration des éléments disposés autour du corps du boisseau. Cette rotation est requise pendant les phases opérationnelles de dosage pour faire communiquer alternativement la source de produit à doser avec le bec de sortie qui dépose le produit dosé dans un élément récepteur.

D'une manière particulièrement avantageuse, ladite gorge périphérique profilée comporte un troisième secteur sensiblement circulaire agencé pour permettre une rotation de ladite pièce cylindrique constituant ladite came et dudit boisseau cylindrique autour de leur axe sur au moins un secteur angulaire compris entre 30° et 180°, de préférence au moins approximativement égal à 90°, selon la configuration des éléments disposés autour du corps du boisseau. La rotation correspondante est utile pour déplacer le boisseau cylindrique alternativement dans un sens et dans l'autre au cours des phases de nettoyage pour accroître la turbulence des liquides de nettoyage, rinçage, désinfection ou tout autre traitement subi au cours de ces phases.

Selon une variante avantageuse, ladite gorge périphérique profilée comporte un troisième secteur partiellement circulaire et partiellement hélicoïdal, agencé pour permettre une rotation combinée avec un déplacement axial de ladite pièce cylindrique constituant ladite came et dudit boisseau cylindrique autour de leur axe sur au moins un secteur angulaire compris entre 30° et 180°, de préférence au moins approximativement égal à 90°, selon la configuration des éléments disposés autour du corps du boisseau. Ce mouvement combiné a pour avantage d'accroître encore la turbulence des liquides de nettoyage, rinçage, désinfection ou tout autre traitement subi au cours de ces phases.

De manière préférentielle, ledit premier secteur et ledit troisième secteur sont disposés de part et d'autre dudit deuxième secteur hélicoïdal, afin de délimiter nettement les trois phases de déplacement dudit boisseau cylindrique, à savoir une phase de fonctionnement normal pour le dosage du produit, une phase de déplacement vers la zone de nettoyage et une phase de nettoyage.

Dans la forme de réalisation préférée, ledit premier secteur correspond à une première position dudit boisseau cylindrique dans ledit premier espace, dit opérationnel du boisseau, dans laquelle il effectue des rotations alternatives pour assurer la distribution de quantités prédéterminées de produit à conditionner, ledit deuxième secteur correspond à un déplacement en translation axiale dudit boisseau entre ledit premier espace, dit opérationnel du boisseau, et ledit second espace, dit de nettoyage du boisseau, et ledit troisième secteur correspond à une position dudit boisseau dans ledit second espace dit de nettoyage, dans laquelle il effectue des rotations alternatives pour subir une opération de nettoyage.

De façon avantageuse, chaque piston de dosage est également soumis à un nettoyage et, à cet effet, chaque piston coulisse dans un cylindre pourvu d'une cavité dans laquelle ledit piston est amené pour subir cette opération de nettoyage.

Ce but est également atteint par le procédé selon l'invention, caractérisé en ce que l'on soumet le boisseau cylindrique à au moins des mouvements de rotation dans ledit second espace.

De façon préférentielle, dans ledit second espace, dit de nettoyage, l'on soumet ledit boisseau cylindrique à des mouvements de rotation combinés à des déplacements axiaux afin d'augmenter les turbulences des fluides de nettoyage ou autres traitements pendant les phases du nettoyage.

De façon avantageuse, afin d'automatiser au maximum tout le processus de nettoyage, l'on effectue également séquentiellement une opération de nettoyage dudit piston de dosage.

La présente invention et ses avantages seront mieux compris à la lecture de la description détaillée d'une forme de réalisation préférée d'une unité de dosage pour une machine de conditionnement de produit liquide ou pâteux de l'invention, en référence aux dessins annexés donnés à titre indicatif et non limitatif, dans lesquels:
la figure 1 est une vue schématique en perspective représentant le module dit "couleuse" d'une machine de conditionnement équipée d'une unité de dosage selon l'invention destinée, par exemple, à doser des portions de fromage fondu,
la figure 2 est une vue de face représentant la partie du module dit "couleuse" équipée de l'unité de dosage selon l'invention de la figure 1,
la figure 3 est une vue en perspective illustrant le boisseau cylindrique et le mécanisme d'actionnement de l'unité de dosage selon l'invention.
la figure 4A est une vue en perspective partiellement coupée illustrant l'unité de dosage selon l'invention avec le boisseau cylindrique en position de travail, et
la figure 4B est une vue en perspective partiellement coupée illustrant l'unité de dosage selon l'invention avec le boisseau cylindrique en position de nettoyage.

En référence aux figures, le module dit "couleuse" 10, représenté en particulier par les figures 1 et 2, comporte un châssis 11 sur lequel est montée une unité de dosage 12 associée à un réservoir 13 contenant le produit à doser et à conditionner en portions prédéterminées. Il s'agit dans ce cas d'un dosage volumétrique convenant particulièrement bien à la préparation de petites portions ou de portions individuelles de produits alimentaires telles que du fromage fondu, de produits cosmétiques tels que des crèmes de soins ou de produits pharmaceutiques ou encore de prophylaxie dentaire. L'unité de dosage 12 proprement dite comporte essentiellement un corps 14 disposé de façon centrale sous le réservoir 13 et par exemple deux ou, même deux paires de pistons de dosage 15 coulissant dans des cylindres 15', disposés de part et d'autre du corps 14. Le corps 14 contient, d'une part, un boisseau cylindrique 16 et, d'autre part, un certain nombre de composants d'un mécanisme d'actionnement 17 agencé pour entraîner ce boisseau cylindrique 16 en rotation, alternativement dans un sens et dans le sens opposé.

Le corps 14, vu plus en détail sur les figures 4, comporte une cavité centrale 18 sensiblement cylindrique composée d'un premier espace 19, dit opérationnel du boisseau cylindrique 16, et un second espace 20, dit de nettoyage du boisseau, ledit premier espace 19, dit opérationnel, et ledit deuxième espace 20, dit de nettoyage, du boisseau cylindrique 16 étant disposés dans le prolongement l'un de l'autre. Ces deux espaces ont une section circulaire au moins égale en diamètre à celle du boisseau cylindrique 16. Le premier espace 19 a de préférence un diamètre sensiblement égal à celui du boisseau cylindrique 16, de sorte que le jeu entre les parois de la cavité centrale 18 dans cette zone est très limité. En revanche, le deuxième espace 20 a de préférence un diamètre sensiblement supérieur à celui du boisseau cylindrique 16, de sorte que le jeu entre les parois de la cavité centrale 18 dans cette zone est suffisant pour permettre une circulation aisée de liquides de nettoyage pendant les phases de nettoyage et de traitement.

Le mécanisme d'actionnement 17, illustré par la figure 3, est couplé audit boisseau cylindrique 16 et comporte un arbre cannelé 21 entraîné par un moteur d'entraînement 22, par exemple un moto-réducteur, cet arbre cannelé 21 portant une came 23 constituée d'une pièce cylindrique coaxiale audit arbre cannelé 21 et solidaire et coaxiale dudit boisseau cylindrique 16. Cette came 23 est pourvue d'une gorge périphérique 24 profilée qui coopère avec un galet fixe 25. Ladite pièce cylindrique constituant ladite came 23 est librement coulissante axialement par rapport audit arbre cannelé 21 et rigidement couplé en rotation avec cet arbre cannelé 21, de manière à pouvoir coulisser axialement en entraînant en translation le boisseau cylindrique 16. Ladite gorge périphérique 24 profilée comporte au moins un premier secteur 24a sensiblement circulaire agencé pour permettre une rotation de ladite came 23 et dudit boisseau cylindrique 16 autour de leur axe sur un secteur angulaire déterminé, par exemple compris entre 30° et 180°, mais de préférence au moins approximativement égal à 90°, et au moins un deuxième secteur 24b sensiblement hélicoïdal agencé pour permettre un déplacement en translation de ladite came 23 et dudit boisseau cylindrique 16 le long de leur axe commun sur un secteur angulaire déterminé, par exemple compris entre 30° et 180° mais de préférence au moins approximativement égal à 90°. Ladite gorge périphérique 24 profilée peut comporter un troisième secteur 24c sensiblement circulaire agencé pour permettre une rotation de ladite came 23 et dudit boisseau cylindrique 16 autour de leur axe pendant les phases de nettoyage et de traitement. Ce troisième secteur 24c est de préférence partiellement circulaire et partiellement hélicoïdal et agencé pour permettre une rotation combinée avec un déplacement axial de ladite came 23 et dudit boisseau cylindrique 16 autour de leur axe sur au moins un secteur angulaire compris entre 30° et 180°, mais de préférence au moins approximativement égal à 90°.

Lors du fonctionnement normal de l'unité de dosage 12, tel qu'illustré par la figure 4A, le boisseau cylindrique 16 est disposé dans ledit premier espace 19 de ladite cavité centrale 18, c'est-à-dire vers l'extrémité libre du corps 14. La came 23 se trouve dans une position proche de l'extrémité libre de l'arbre cannelé 21 et le galet fixe 25 est engagé dans la gorge périphérique 24 de la came 23 dans le secteur 24a sensiblement circulaire agencé pour permettre une rotation de ladite came 23 et dudit boisseau cylindrique 16 autour de leur axe sur un secteur angulaire déterminé. Le mouvement du boisseau cylindrique 16 est un mouvement alternatif qui permet de libérer alternativement deux doses de produits respectivement amenés par les pistons de dosage 15. Il est bien entendu que si le nombre des pistons est supérieur, par exemple deux couples de pistons travaillant deux à deux en opposition de phase, le nombre des doses de produits par cycle sera égal à quatre. A la fin d'une période de fonctionnement normal pour conditionner le produit contenu dans le réservoir, le boisseau, ainsi que tous les autres composants en contact avec ce produit, doit subir un cycle de nettoyage et/ou désinfection.

A cet effet, le moto-réducteur 22 entraîne l'arbre cannelé 21 en rotation continue, en entraînant la came 23. Le galet fixe 25 s'engage dans le deuxième secteur 24b sensiblement hélicoïdal de la gorge périphérique 24 de la came 23, ce qui a pour effet de déplacer axialement la came 23 et le boisseau cylindrique 16 selon un mouvement en translation qui amène ledit boisseau cylindrique 16 dans ledit second espace 20 dit de nettoyage de ce boisseau cylindrique 16. Lorsque ledit boisseau cylindrique 16 se trouve à l'intérieur de ce second espace 20, comme représenté par la figure 4B, et que cet espace a été rempli avec des liquides appropriés pour assurer le nettoyage, le rinçage, la désinfection ou tout autre traitement adéquat, le moto-réducteur 22 entraîne l'arbre cannelé 21 en rotation alternativement dans un sens et dans le sens opposé, pour engendrer un mouvement de pivotement axial du boisseau cylindrique. Selon une des formes de réalisation, lorsque le troisième secteur 24c de la gorge cylindrique 24 de la came 23 a une forme à la fois circulaire et hélicoïdale, le moto-réducteur 22 entraîne le boisseau cylindrique à la fois en rotation et en translation, pour augmenter le brassage et les turbulences dans ledit espace de nettoyage et améliorer l'efficacité de ce traitement.

Les pistons de dosage 15, qui sont également en contact avec les produits, sont aussi soumis à un cycle de nettoyage. A cet effet, le cylindre 15', dans lequel coulisse chaque piston 15, est pourvu d'une cavité 9 (figure 2), ménagée à l'arrière de la zone de coulissement de la tête du piston, et dont le diamètre est supérieur au diamètre intérieur du cylindre 15' dans cette zone de coulissement. Lors du cycle de nettoyage, le piston 15 est amené dans cette cavité 9 qui a été remplie avec le liquide approprié à son nettoyage.

L'espace de nettoyage 20 ainsi les cavités 9 des pistons 15 sont bien entendu raccordés, pour ces opérations, à une ou plusieurs sources de liquides de traitement par l'intermédiaire de vannes commandées par exemple par une unité centrale de commande qui pilote notamment le moto-réducteur 22 du mécanisme d'actionnement 17. Les vannes peuvent également être pilotées par une unité de commande externe autonome. Ce même traitement automatisé peut être appliqué aux deux pistons de dosage 15.

La présente invention permet d'effectuer de façon totalement automatique le nettoyage d'une unité de dosage et notamment de tous les composants mobiles qui sont en contact avec les produits à doser, tels que le boisseau cylindrique et les pistons de dosage, en amenant ces composants dans des parties spécifiques de nettoyage, évitant ainsi le démontage fastidieux et long de ces composants qui sont en contact avec ces produits.

## Revendications

1. Unité de dosage pour une machine de conditionnement de produit liquide ou pâteux, notamment pour la préparation de portions de fromage fondu et en particulier de portions individuelles coulées dans une coquille préformée, cette unité de dosage (12) comportant principalement un corps (14) pourvu d'une cavité (18) sensiblement cylindrique contenant un boisseau cylindrique (16) dont le diamètre extérieur est sensiblement égal au diamètre de ladite cavité, au moins un piston de dosage (15) dont une entrée est en communication avec un réservoir (13) dudit produit liquide ou pâteux et une sortie est connectée à un premier orifice d'entrée ménagé dans la paroi dudit corps et communiquant avec un canal périphérique de dosage s'étendant sur un secteur angulaire déterminé dudit boisseau cylindrique et qui communique avec un deuxième orifice de sortie ménagé dans la paroi dudit corps, relié à un bec de sortie agencé pour libérer séquentiellement ledit produit liquide ou pâteux et le déposer dans ladite coquille préformée, ledit boisseau (16) étant couplé à un mécanisme d'actionnement (17) agencé pour entraîner ce boisseau en rotation, alternativement dans un sens et dans le sens opposé, et mettre séquentiellement en communication la sortie dudit piston de dosage (15) avec le canal périphérique de dosage du boisseau et ledit canal périphérique de dosage du boisseau avec ledit bec de sortie de l'unité de dosage, dans laquelle ladite cavité (18) sensiblement cylindrique comporte un premier espace (19), dit opérationnel du boisseau (16), et un second espace (20), dit de nettoyage dudit boisseau, ledit espace opérationnel (19) et ledit espace de nettoyage (20) du boisseau étant disposés dans le prolongement l'un de l'autre, dans laquelle ledit mécanisme d'actionnement (17) agencé pour entraîner ledit boisseau (16) en rotation est également agencé pour déplacer en translation axiale ledit boisseau dudit premier espace (19), dit opérationnel, dans ledit second espace (20), dit de nettoyage, et inversement, le premier espace (19) ayant un diamètre sensiblement égal à celui du boisseau cylindrique (16), et le second espace (20) ayant un diamètre sensiblement supérieur à celui du boisseau cylindrique (16), pour permettre une circulation aisée des liquides de nettoyage pendant les phases de nettoyage et de traitement, **caractérisée en ce que** ledit mécanisme d'actionnement (17), couplé audit boisseau cylindrique (16), comporte un arbre cannelé (21) entraîné par un moteur d'entraînement (22), cet arbre cannelé portant une came (23) constituée d'une pièce cylindrique coaxiale audit arbre cannelé (21) et solidaire et coaxiale dudit boisseau cylindrique (16), cette came (23) étant pourvue d'une gorge périphérique profilée (24) qui coopère avec un galet fixe (25), ladite pièce cylindrique constituant ladite came (23) étant librement coulissante axialement par rapport audit arbre cannelé (21) et rigidement couplé en rotation avec cet arbre cannelé, et ladite gorge périphérique profilée (24) comportant au moins un premier secteur (24a) sensiblement circulaire agencé pour permettre une rotation de ladite pièce cylindrique et dudit boisseau cylindrique autour de leur axe et au moins un deuxième secteur (24b) sensiblement hélicoïdal agencé pour permettre un déplacement en translation de ladite came (23) et dudit boisseau cylindrique (16) le long de leur axe commun.

2. Unité de dosage selon la revendication 1, **caractérisée en ce que** ledit premier secteur (24a) de ladite gorge périphérique profilée (24) est agencé pour permettre une rotation de ladite pièce cylindrique constituant ladite came (23) et dudit boisseau cylindrique (16) solidaire de cette came autour de leur axe sur au moins un secteur angulaire compris entre 30° et 180° et de préférence au moins approximativement égal à 90°.

3. Unité de dosage selon la revendication 1, **caractérisée en ce que** ladite gorge périphérique profilée (24) comporte un troisième secteur (24c) sensiblement circulaire agencé pour permettre une rotation de ladite pièce cylindrique constituant ladite came (23) et dudit boisseau cylindrique (16) autour de leur axe sur au moins un secteur angulaire compris entre 30° et 180° et de préférence au moins approximativement égal à 90°.

4. Unité de dosage selon la revendication 1, **caractérisée en ce que** ladite gorge périphérique profilée (24) comporte un troisième secteur (24c) partiellement circulaire et partiellement hélicoïdal, agencé pour permettre une rotation combinée avec un déplacement axial de ladite pièce cylindrique constituant ladite came (23) et dudit boisseau cylindrique (16) autour de leur axe sur au moins un secteur angulaire compris entre 30° et 180° et de préférence au moins approximativement égal à 90°.

5. Unité de dosage selon les revendications 1 à 4, **caractérisée en ce que** ledit premier secteur (24a) et ledit troisième secteur (24c) sont disposés de part et d'autre dudit deuxième secteur (24b).

6. Unité de dosage selon la revendication 1, **caractérisée en ce que** ledit premier secteur (24a) correspond à une première position dudit boisseau cylindrique (16) dans ledit premier espace (19), dit opérationnel, dans laquelle il effectue des rotations alternatives pour assurer la distribution de quantités prédéterminées de produit à conditionner.

7. Unité de dosage selon la revendication 1, **caractérisée en ce que** ledit deuxième secteur (24b) correspond à un déplacement en translation axiale dudit boisseau cylindrique (16) entre ledit premier espace (19), dit opérationnel, et ledit second espace (20), dit de nettoyage.

8. Unité de dosage selon la revendication 3, **caractérisée en ce que** ledit troisième secteur (24c) correspond à une position dudit boisseau cylindrique (16) dans ledit second espace (20), dit de nettoyage, dans laquelle il effectue des rotations alternatives pour subir une opération de nettoyage.

9. Unité de dosage selon la revendication 4, **caractérisée en ce que** ledit troisième secteur (24c) correspond à une position dudit boisseau cylindrique (16) dans ledit second espace (20), dit de nettoyage, dans laquelle il effectue des rotations alternatives combinées avec un déplacement axial pour subir une opération de nettoyage.

10. Unité de dosage selon la revendication 1, **caractérisée en ce que** ledit au moins un piston (15) coulisse dans un cylindre (15') pourvu d'une cavité (9) dans laquelle ledit au moins un piston (15) est amené pour subir une opération de nettoyage.

11. Procédé de fonctionnement d'une unité de dosage pour une machine de conditionnement de produit liquide ou pâteux, notamment pour la préparation de portions de fromage fondu et en particulier de portions individuelles coulées dans une coquille préformée, cette unité de dosage (12) comportant principalement un corps (14) pourvu d'une cavité (18) sensiblement cylindrique contenant un boisseau cylindrique (16) dont le diamètre extérieur est sensiblement égal au diamètre de ladite cavité, au moins un piston de dosage (15) dont une entrée est en communication avec un réservoir dudit produit liquide ou pâteux et une sortie est connectée à un premier orifice d'entrée ménagé dans la paroi dudit corps et communiquant avec un canal périphérique de dosage s'étendant sur un secteur angulaire déterminé dudit boisseau cylindrique et qui communique avec un deuxième orifice de sortie ménagé dans la paroi dudit corps, relié à un bec de sortie agencé pour libérer séquentiellement ledit produit liquide ou pâteux et le déposer dans ladite coquille préformée, ledit boisseau étant couplé à un mécanisme d'actionnement (17) agencé pour entraîner ce boisseau en rotation, alternativement dans un sens et dans le sens opposé, et mettre séquentiellement en communication la sortie dudit piston de dosage (15) avec le canal périphérique de dosage du boisseau et ledit canal périphérique de dosage du boisseau avec ledit bec de sortie de l'unité de dosage, procédé dans lequel l'on effectue séquentiellement une opération de nettoyage des composants de ladite unité de dosage en déplaçant ledit boisseau cylindrique axialement entre une première position opérationnelle, dans un premier espace (19), dit opérationnel du boisseau, de la cavité sensiblement cylindrique (18), et une seconde position de nettoyage, dans un second espace (20), dit de nettoyage du boisseau, de ladite cavité sensiblement cylindrique, ledit second espace étant disposé dans le prolongement dudit premier espace, ledit premier espace (19) ayant un diamètre sensiblement égal à celui du boisseau cylindrique (16) et le second espace (20) ayant un diamètre sensiblement supérieur à celui dudit boisseau cylindrique pour permettre une circulation aisée des liquides de nettoyage pendant les phases de nettoyage et de traitement, **caractérisé en ce que** l'on soumet ledit boisseau cylindrique (16) à au moins des mouvements de rotation dans ledit second espace (20).

12. Procédé selon la revendication 11, **caractérisé en ce que** l'on soumet ledit boisseau cylindrique (16) dans ledit second espace (20), dit de nettoyage, à des mouvements de rotation combinés à des déplacements axiaux.

13. Procédé selon la revendication 11, **caractérisé en ce que** l'on effectue également séquentiellement une opération de nettoyage dudit au moins un piston de dosage (15).

## Claims

1. Measuring unit for a machine for packaging products in liquid or paste form, especially for the preparation of portions of melted cheese and specifically individual portions poured into a pre-formed shell, this measuring unit (12) consisting principally of a body (14) equipped with a substantially cylindrical cavity (18) that contains a cylindrical lining (16) of outer diameter equal to that of the diameter of the cavity, at least one measuring piston (15) with one inlet connected to a reservoir (13) of the said liquid or paste product and with an outlet connected to a first aperture forming an inlet placed in the wall of the said body and providing communication with a peripheral measuring channel extending across a specific angular section of the said cylindrical lining and also providing communication with a second aperture forming an outlet placed in the wall of the said body, connected with an outlet nose equipped to release the liquid or paste product in sequence and place it in the pre-formed shell, the lining (16) being coupled to an operating mechanism (17) designed to keep the lining rotating alternately in one direction and in the opposite direction and, in sequence, place the outlet from the measuring piston (15) in communication with the peripheral measuring channel of the lining and the peripheral measuring channel of the lining in communication with the outlet nose from the measuring unit, in which the substantially cylindrical cavity (18) contains a first space (19) termed the lining (16) operational space and a second space (20) termed the lining cleaning space, the operational space (19) and the cleaning space (20) being arranged to form an extension of each other, in which the operating mechanism (17), designed to keep the lining (16) rotating is also equipped to induce axial translatory movement of the lining along the first, that is, operational, space (19) and the second, that is, cleaning, space (20) and inversely, the first space (19) being of the same diameter as the cylindrical lining (16) and the second space (20) having a greater diameter than that of the cylindrical lining (16) to allow ease of circulation of cleaning fluids during the cleaning and treatment phases, **characterised in that** the operating mechanism (17), coupled to the cylindrical lining (16) contains a splined shaft (21) driven by a motor (22), the splined shaft carrying a cam (23) consisting of a cylindrical part coaxial with the splined shaft (21) and joined to and coaxial with the cylindrical lining (16), this cam (23) being provided with a profiled peripheral groove (24) that works in conjunction with a fixed roller (25), the cylindrical part making up the cam (23) being able to move freely along an axis in relation to the splined shaft (21) and coupled rigidly in rotation with the splined shaft, the profiled peripheral throat (24) containing at least one first section (24a) of substantially circular shape and designed to allow rotation of the cylindrical part and the cylindrical lining about their axis and at least one second section (24b) of substantially spiral shape and designed to allow translatory movement of the cam (23) and the cylindrical lining (16) along their common axis.

2. Measuring unit according to Claim 1, **characterised in that** the first section (24a) of the profiled peripheral groove (24) is designed to allow rotation of the cylindrical part making up the cam (23) and the cylindrical lining (16) together around their axis in at least one angular sector between 30° and 180° and preferably at least approximately equal to 90°.

3. Measuring unit according to Claim 1, **characterised in that** the profiled peripheral groove (24) contains a third section (24c) of circular shape designed to allow rotation of the cylindrical part making up the cam (23) and cylindrical lining (16) around their axis in at least one angular sector between 30° and 180° and preferably at least approximately equal to 90°.

4. Measuring unit according to Claim 1, **characterised in that** the profiled peripheral groove (24) contains a third section (24c) partly of circular shape and partly of spiral shape, designed to allow combined rotation with axial movement of the cylindrical part making up the cam (23) and cylindrical lining (16) around their axis in at least one angular sector between 30° and 180° and preferably at least approximately equal to 90°.

5. Measuring unit according to Claim 4, **characterised in that** the first section (24a) and the third section (24c) are located on either side of the second section (24b).

6. Measuring unit according to Claim 1, **characterised in that** the first section (24a) corresponds to a first position of the cylindrical lining (16) in the first, that is operating, space (19), within which it makes alternate rotations to ensure distribution of pre-determined quantities of the product to be packaged.

7. Measuring unit according to Claim 1, **characterised in that** the second section (24b) corresponds to an axial translatory movement of the cylindrical lining (16) between the first, that is operating, space (19) and the second, that is cleaning, space (20).

8. Measuring unit according to Claim 3, **characterised in that** the third section (24c) corresponds to a position of the cylindrical lining (16) in the second, that is cleaning, space (20) in which it makes alternate rotations to undergo a cleaning process.

9. Measuring unit according to Claim 4, **characterised in that** the third section (24c) corresponds to a position of the cylindrical lining (16) in the second, that is, cleaning, space (20) in which it makes alternate rotations combined with axial movement in order to undergo a cleaning process.

10. Measuring unit according to Claim 1, **characterised in that** the at least one piston (15) moves within a cylinder (15') equipped with a space (9) within which the at least one piston (15) is designed to undergo a cleaning process.

11. Method of operation of a measuring unit for a machine for packaging products in liquid or paste form, especially for the preparation of portions of melted cheese poured into a pre-formed shell, the measuring unit (12) consisting principally of a body (14) equipped with a substantially cylindrical cavity (18) containing a cylindrical lining (16) of outer diameter equal to the diameter of the said cavity, at least one measuring piston (15) with one inlet in communication with a reservoir of the product in liquid or paste form and one outlet connected to a first aperture forming an inlet in the wall of the body and communicating with a peripheral measuring channel extending across a specific angular sector of the cylindrical lining and communicating with a second aperture forming an outlet in the wall of the body, connected to an outlet nose equipped to release the liquid or paste product in sequence and place it in the pre-formed shell, the lining being coupled to an operating mechanism (17) adapted to drive the lining in rotation in alternating directions and, in sequence, place the outlet from the measuring piston (15) in communication with the peripheral measuring channel and the peripheral measuring channel of the lining with the outlet nose of the measuring unit, a procedure during which, in sequence, a cleaning process is carried out on the components of the measuring unit by moving the cylindrical lining axially between a first operational position in a first space, that is, for operating the cylinder (19) within the substantially cylindrical cavity (18) and a second cleaning position in a second space, that is, for cleaning the cylinder (20) within the substantially cylindrical cavity, the said second space forming an extension of the first space, the said first space (19) having a diameter substantially equal to that of the cylindrical lining (16) and the second space (20) having a diameter substantially greater than that of the cylindrical lining to allow ease of circulation of cleaning fluids during the cleaning and treatment phases, **characterised in that** the cylindrical lining (16) is subjected to at least some rotational movement within the second space (20).

12. Method according to Claim 11, **characterised in that** the cylindrical lining (16) is, within the second, that is cleaning, space (20), subjected to rotational movement combined with axial displacement.

13. Method according to Claim 11, **characterised in that** in addition, in sequence, a cleaning process is carried out on the at least one measuring piston (15).

## Patentansprüche

1. Dosierungseinheit für eine Maschine zur Konditionierung von flüssigen oder pastenförmigen Produkten, insbesondere zur Herstellung von Schmelzkäseportionen und insbesondere von Einzelportionen, die in ein vorgeformtes Gehäuse gegossen werden, wobei die Dosierungseinheit (12) hauptsächlich einen Körper (14) umfasst, der mit einem praktisch zylindrischen Hohlraum (18) versehen ist, der ein zylindrisches Formstück (16), dessen Außendurchmesser praktisch gleich dem Durchmesser des Hohlraumes ist, und mindestens einen Dosierungskolben (15) enthält, dessen einer Eingang mit einem Tank (13) des flüssigen oder pastenförmigen Produktes in Verbindung steht, wobei ein Ausgang mit einer ersten Eintrittsöffnung verbunden ist, die in die Wand des Körpers eingearbeitet und mit einem Dosierungsumfangskanal verbunden ist, der sich über einen Winkelausschnitt erstreckt, der von dem zylindrischen Formstück festgelegt ist, und der mit einer zweiten Ausgangsöffnung in Verbindung steht, die in die Wand des Körpers eingearbeitet ist, der mit einer Austrittstülle verbunden ist, die angeordnet ist, um sequentiell das flüssige oder pastenförmige Produkt freizusetzen und es in dem vorgeformten Gehäuse abzulagern, wobei das Formstück (16) mit einem Betätigungsmechanismus (17) gekoppelt ist, der angeordnet ist, um das Formstück in Drehung abwechselnd in einer Richtung und in der entgegengesetzten Richtung anzutreiben und um sequentiell den Ausgang des Dosierungskolbens (15) mit dem Dosierungsumfangskanal des Formstückes und den Dosierungsumfangskanal des Formstückes mit der Austrittstülle der Dosierungseinheit in Verbindung zu bringen, wobei der praktisch zylindrische Hohlraum (18) einen ersten Betriebsraum (19) des Formstückes (16) und einen zweiten Reinigungsraum (20) des Formstückes umfasst, wobei der Betriebsraum (19) und der Reinigungsraum (20) des Formstückes in der Verlängerung voneinander angeordnet sind, wobei der Betätigungsmechanismus (17), der angeordnet ist, um das Formstück (16) mit einer Drehung anzutreiben, ebenfalls angeordnet ist, um das Formstück von dem ersten Betriebsraum (19) in Form einer Axialtranslation in den zweiten Reinigungsraum (20) zu verlagern, und umgekehrt, den ersten Raum (19), der einen Durchmesser aufweist, der demjenigen des zylindrischen Formstückes (16) praktisch gleich ist, wobei der zweite Raum (20) einen Durchmesser aufweist, der praktisch größer als derjenige des zylindrischen Formstückes (16) ist, um eine leichte Zirkulation von Reinigungsflüssigkeiten während der Reinigungs- und Behandlungsphasen zu ermöglichen,
**dadurch gekennzeichnet, dass**
der mit dem zylindrischen Formstück (16) verbundene Betätigungsmechanismus (17) eine Keilwelle (21) aufweist, die durch einen Antriebsmotor (22) angetrieben wird, wobei die Keilwelle einen Nocken (23) aufweist, der aus einem zylindrischen Teil besteht, welches koaxial zu der Keilwelle verläuft und fest mit dem zylindrischen Formstück (16) verbunden ist, wobei der Nocken (23) mit einer profilierten Umfangsrinne (24) versehen ist, die mit einer feststehenden Rolle (25) zusammenwirkt, wobei das zylindrische Teil, welches den Nocken (23) darstellt, axial frei im Verhältnis zu der Keilwelle (21) verschiebbar und starr drehbar mit der Keilwelle verbunden ist, wobei die profilierte Umfangsrinne ((24) mindestens einen praktisch kreisförmigen ersten Bereich (24a), der angeordnet ist, um eine Drehung des zylindrischen Teiles und des zylindrischen Formstückes um ihre Achse zu ermöglichen, und mindestens einen praktisch spiralförmigen zweiten Bereich (24b) aufweist, der angeordnet ist, um die Verlagerung des Nockens (23) und des zylindrischen Formstückes (16) entlang ihrer gemeinsamen Achse in Form einer Translation zu ermöglichen.

2. Dosierungseinheit nach Anspruch 1,
**dadurch gekennzeichnet, dass**
der erste Bereich (24a) der profilierten Umfangsrinne (24) angeordnet ist, um eine Drehung des zylindrischen Teiles, welches den Nocken (23) darstellt, und des zylindrischen Formstückes (16), welches fest mit dem Nocken verbunden ist, um ihre Achse über mindestens einen Wnkelausschnitt zu ermöglichen, der zwischen einschließlich 30° und 180° liegt, und vorzugsweise mindestens annähernd gleich 90° beträgt.

3. Dosierungseinheit nach Anspruch 1,
**dadurch gekennzeichnet, dass**
die profilierte Umfangsrinne (24) einen praktisch kreisförmigen dritten Bereich (24c) aufweist, der angeordnet ist, um eine Drehung des zylindrischen Teiles, welches den Nocken (23) darstellt, und des zylindrischen Formstückes (16) um ihre Achse über mindestens einen Winkelausschnitt zu ermöglichen, der zwischen einschließlich 30° und 180° liegt, und vorzugsweise mindestens annähernd gleich 90° beträgt.

4. Dosierungseinheit nach Anspruch 1,
**dadurch gekennzeichnet, dass**
die profilierte Umfangsrinne (24) einen teilweise kreisförmigen und teilweise spiralförmigen dritten Bereich (24c) aufweist, der angeordnet ist, um eine Drehung des zylindrischen Teiles, welches den Nocken (23) darstellt, und des zylindrischen Formstückes (16) in Kombination mit einer Axialverlagerung um ihre Achse über mindestens einen Winkelausschnitt zu ermöglichen, der zwischen einschließlich 30° und 180° liegt, und vorzugsweise mindestens annähernd gleich 90° beträgt.

5. Dosierungseinheit nach den Ansprüchen 1 bis 4,
**dadurch gekennzeichnet, dass**
der erste Bereich (24a) und der dritte Bereich (24c) beiderseits des zweiten Bereiches (24b) angeordnet sind.

6. Dosierungseinheit nach Anspruch 1,
**dadurch gekennzeichnet, dass**
der erste Bereich (24a) einer ersten Position des zylindrischen Formstückes (16) in dem ersten Betriebsraum (19) entspricht, in dem er abwechselnd Drehungen durchführt, um die Verteilung der zuvor festgelegten Mengen an zu konditionierendem Produkt sicherzustellen.

7. Dosierungseinheit nach Anspruch 1,
**dadurch gekennzeichnet, dass**
der zweite Bereich (24b) einer axialen Translationsverlagerung des zylindrischen Formstückes (16) zwischen dem ersten Betriebsraum (19) und dem zweiten Reinigungsraum (20) entspricht.

8. Dosierungseinheit nach Anspruch 3,
**dadurch gekennzeichnet, dass**
der dritte Bereich (24c) einer Position des zylindrischen Formstückes (16) in dem zweiten Reinigungsbereich (20) entspricht, in der er abwechselnd Drehungen ausführt, um einen Reinigungsvorgang zu durchlaufen.

9. Dosierungseinheit nach Anspruch 4,
**dadurch gekennzeichnet, dass**
der dritte Bereich (24c) einer Position des zylindrischen Formstückes (16) in dem zweiten Reinigungsbereich (20) entspricht, in der er abwechselnd Drehungen in Kombination mit einer Axialverlagerung ausführt, um einen Reinigungsvorgang zu durchlaufen.

10. Dosierungseinheit nach Anspruch 1,
**dadurch gekennzeichnet, dass**
der mindestens eine Kolben (15) in einem Zylinder (15') gleitet, der mit einem Hohlraum (9) versehen ist, in den mindestens ein Kolben (15) gebracht wird, um einen Reinigungsvorgang zu durchlaufen.

11. Betriebsverfahren für eine Dosierungseinheit für eine Maschine zur Konditionierung von flüssigen oder pastenförmigen Produkten, insbesondere zur Herstellung von Schmelzkäseportionen und insbesondere von Einzelportionen, die in ein vorgeformtes Gehäuse gegossen wurden, wobei die Dosierungseinheit (12) hauptsächlich einen Körper (14) umfasst, der mit einem praktisch zylindrischen Hohlraum (18) versehen ist, der ein zylindrisches Formstück (16), dessen Außendurchmesser praktisch gleich dem Durchmesser des Hohlraumes ist, und mindestens einen Dosierungskolben (15) enthält, dessen einer Eingang mit einem Tank des flüssigen oder pastenförmigen Produktes in Verbindung steht, wobei ein Ausgang mit einer ersten Eintrittsöffnung verbunden ist, die in die Wand des Körpers eingearbeitet und mit einem Dosierungsumfangskanal verbunden ist, der sich über einen Winkelausschnitt erstreckt, der von dem zylindrischen Formstück festgelegt wird, und der mit einer zweiten Ausgangsöffnung in Verbindung steht, die in die Wand des Körpers eingearbeitet ist, der mit einer Austrittstülle verbunden ist, die angeordnet ist, um sequentiell das flüssige oder pastenförmige Produkt freizusetzen und es in dem vorgeformten Gehäuse abzulagern, wobei das Formstück mit einem Betätigungsmechanismus (17) gekoppelt ist, der angeordnet ist, um das Formstück in Drehung abwechselnd in einer Richtung und in der entgegengesetzten Richtung anzutreiben und um sequentiell den Ausgang des Dosierungskolbens (15) mit dem Dosierungsumfangskanal des Formstückes und den Dosierungsumfangskanal des Formstückes mit der Austrittstülle der Dosierungseinheit in Verbindung zu bringen, wobei bei dem Verfahren sequentiell ein Reinigungsvorgang der Komponenten der Dosierungseinheit bewirkt wird, indem das zylindrische Formstück axial zwischen einer ersten Betriebsposition in einen ersten Betriebsraum (19) des praktisch zylindrischen Hohlraumes (18) und einer zweiten Reinigungsposition in einen zweiten Reinigungsraum (20) des Formstückes des praktisch zylindrischen Hohlraumes verlagert wird, wobei der zweite Raum in der Verlängerung des ersten Raumes angeordnet ist, wobei der erste Raum (19) einen Durchmesser aufweist, der demjenigen des zylindrischen Formstückes (16) praktisch gleich ist, wobei der zweite Raum (20) einen Durchmesser aufweist, der praktisch größer als derjenige des zylindrischen Formstückes (16) ist, um eine leichte Zirkulation von Reinigungsflüssigkeiten während der Reinigungs- und Behandlungsphasen zu ermöglichen,
**dadurch gekennzeichnet, dass**
das zylindrische Formstück (16) in dem zweiten Raum (20) mindestens Drehbewegungen ausgesetzt wird.

12. Verfahren nach Anspruch 11,
**dadurch gekennzeichnet, dass**
das zylindrische Formstück (16) in dem zweiten Reinigungsraum (20) Drehbewegungen in Kombination mit Axialverlagerungen ausgesetzt wird.

13. Verfahren nach Anspruch 11,
**dadurch gekennzeichnet, dass**
sequentiell ein Reinigungsvorgang des mindestens einen Dosierungskolbens (15) ausgeführt wird.
